# FASCICULE DE BREVET EUROPEEN

(11) **EP 0 151 053 B1**
(45) Date de publication et mention de la délivrance du brevet: **12.07.1989**
(21) Numéro de dépôt: 85400008.0
(22) Date de dépôt: 04.01.1985
(51) Int. Cl.: F41G 3/26, F41J 9/14

(54) **Dispositif de génération d'images pour un simulateur de tir**
Bilderzeugungsvorrichtung für einen Schiess-Simulator
Picture generator for a fire simulator

(30) Priorité: 10.01.1984 FR 8400297
(43) Date de publication de la demande: 07.08.1985
(73) Titulaire: GIRAVIONS DORAND, Société dite:, F-92150 Suresnes (FR)
(72) Inventeur: Briard, René, Bures F-78630 Orgeval (FR); Deslypper, Christian, Jouy le Moutier F-95000 Cergy (FR); Saunier, Christian, F-95120 Ermont (FR)
(74) Mandataire: Thibon-Littaye, Annick

(56) Documents cités:
- DE-A- 2 166 087
- DE-A- 2 658 501
- DE-B- 1 028 467
- FR-A- 1 054 244
- FR-A- 2 401 474
- US-A- 2 965 979

## Description

La présente invention concerne les dispositifs qui, intégrés à un simulateur de tir, permettent de faire apparaître à la vue du tireurdes images figurant un champ de visée.

Il n'est pas nouveau d'inclure des dispositifs générateurs d'images dans un simulateur de tir. Mais les dispositifs connus pêchent par de nombreux défauts auxquels on n'a pas encore su trouver de palliatifs satisfaisants. Le problème concerne essentiellement la figuration d'un paysage sur lequel le tireur oriente l'arme du simulateur pour pointer son axe de visée par rapport à une cible apparaissant sur ce paysage. En effet, il est usuel de chercher à constituer le paysage vu par le tireur par des images produites au sein même du simulateur ou par des images projetées séparément à la vue du tireur, de manière à permettre notamment un entraînement en salle sur des images simulant un paysage réel. Ainsi le dispositif connu par le brevet allemand DE-B-1 028 467 utilise dans ce but une projection de reproduction photographique d'un paysage réel qui permet une projection de vue fixe suffisamment étendue par déplacement selon une direction d'une reproduction de paysage transparente devant un faisceau lumineux de projection. Un tel dispositif présente l'inconvénient de ne pouvoir présenter au tireur un paysage qui reste vu de celui-ci quels que soient les déplacements que ce dernier fait subir à l'axe de visée en pointant son arme sur la cible. Les autres dispositifs tels que le brevet français FR-A-1 054 244 font appel à une visualisation d'images produites à partir d'un signal vidéo, par télévision, l'image elle-même étant souvent entièrement synthétisée par un calculateur, ils exigent des installations électroniques fort complexes, dont l'investissement est rarement justifié, et ceci d'autant qu'aux dérives d'images qui rendent impossibles les réglages de tir précis, il s'ajoute que les images synthétiques manquent beaucoup de réalisme.

La présente invention s'affranchit des inconvénients rappelés ci-dessus grâce à l'emploi d'un dispositif générateur d'images de conception simple et peu coûteuse, facile à incorporer dans un simulateur de tir, de quelque type qu'il soit.

L'invention a ainsi pour objet un dispositif générateur d'image pour simulateur de tir d'une arme ayant un axe de visée qui peut être déplacé par un tireur dans une première et une seconde direction, comprenant une reproduction de paysage mobile et des moyens optiques pour produire un faisceau lumineux et projeter sur un écran d'observation par le tireur, une image de paysage partielle de ladite reproduction transparente de paysage, caractérisé en ce qu'il comporte des premiers moyens de commande du déplacement de la reproduction de paysage en réponse à un déplacement de l'axe de visée de l'arme selon la première direction, de façon que la fraction de la reproduction projetée vers l'écran change en relation avec le déplacement de l'axe de visée de l'arme selon ladite première direction, des seconds moyens de sélection d'une partie de la fraction changée de paysage projetée en réponse au déplacement de l'axe de visée de l'arme selon seconde direction, ladite partie constituant seule ladite image de paysage visible sur l'écran, des troisièmes moyens comprenant un miroir semi-transparent placé dans le faisceau des moyens optiques pour superposer par réflexion sur le miroir semi-transparent, une image synthétique d'au moins une cible, un projectile et/ou un impact, avec ladite image de paysage visible sur l'écran par projection à travers le miroir semi-transparent.

On observera que l'essentiel est de pouvoir réaliser une sélection de ladite partie ou de ladite fraction par déplacement relatif par rapport à la reproduction de paysage complète et que la première direction et la seconde direction correspondent avantageusement aux déplacements de l'axe de visée en gisement et en site respectivement.

Pour la compensation en gisement, il est apparu particulièrement efficace à l'égard des buts que s'est donnés l'invention, de monter la reproduction de paysage sur un support mobile dans la direction correspondante, donc horizontalement, par translation rectiligne, ou par rotation autour d'un axe vertical, et d'éclairer seulement une fraction de cette reproduction se trouvant dans une fenêtre fixe pour produire l'image apparaissant à la vue du tireur sur l'écran. Dans un exemple, particulièrement simple dans sa réalisation pratique, le support est constitué par un tambour rotatif et l'image est produite par projection radiale par rapport à l'axe de rotation du tambour, la reproduction de paysage et son support etant transparents. On peut soit projeter l'image à distance finie sur un écran associé au simulateur, soit produire une image à l'infini.

En ce qui concerne les seconds moyens de pilotage, on peut avantageusement utiliser un miroir de renvoi du faisceau lumineux assurant la projection, ce miroir étant mobile pour déplacer verticalement le centre de l'image effectivement projetée, de sorte que seule la partie sélectionnée pour compenser les déplacements de l'axe de visée en site soit rendue visible du tireur, ce qui sera le cas par exemple si le reste se trouve en dehors de l'écran de projection.

On décrira maintenant plus en détail des formes de réalisation particulières de l'invention qui en feront mieux comprendre les caractéristiques essentielles et les avantages, etant entendu, toutefois, que ces formes de réalisation sont choisies à titre d'exemples et qu'elles ne sont nullement limitatives. La description est illustrée par les dessins annexés, dans lesquels:
- la figure 1 représente schématiquement un mode de réalisation d'un générateur d'images pour simulateur selon l'invention, dans deux de ses variantes,
- les figures 2, 3 et 4 illustrent l'utilisation de ce générateur d'images dans un simulateur de tir selon trois variantes différentes.

On décrira d'abord, en se référant à la figure 1, les éléments mécaniques et optiques du générateur d'images. Ces éléments sont protégés dans un boîtier 2. On a aussi représenté un écran 3, extérieur au boîtier 2, sur lequel est formée une image de paysage. L'écran est disposé pour être vu par le tireur s'entraînant sur le simulateur. Pour cet entraînement, le tireur règle son arme pour viser une cible apparaissant également sur l'écran 3, incluse dans le paysage ou superposée à celui-ci. A l'intérieur du boîtier 2, on voit un tambour 4, monté rotatif sur un axe vertical. Un servo-moteur 6 permet d'entraîner ce tambour en rotation autour de son axe 5, sous la commande de signaux provenant d'un calculateur électronique associé au simulateur. Ce servo-moteur constitue le servo-moteur de pilotage pour la compensation en gisement.

Le tambour 4 constitue un support pour une reproduction diapositive de paysage 7, montée circulairement tout autour du tambour. Cette reproduction couvre donc un champ de 360 degrés dans le cas particulier considéré. Cette reproduction est exploitée par un système de projection par transparence qui est illustré sur la figure par une lampe de projection 8, un miroir sphérique 9, et un condenseur optique 10. Le faisceau lumineux est repris dans l'axe du tambour 4 par deux miroirs 12 et 13 pour être renvoyé vers l'écran translucide 3 en passant par un objectif 14 qui fait partie du système de projection.

L'exemple décrit suppose une projection à distance finie sur l'écran 3. En variante, la projection pourrait s'effectuer en faisceau parallèle pour être visualisée par le système optique d'une lunette de visée utilisée par le tireur. Par ailleurs, l'image de paysage ainsi formée sur l'écran 3 peut être combinée, au niveau de la projection, avec un système générateur d'une image de cible venant en superposition sur le paysage. C'est pour un tel cas que l'on a illustré sur la figure 1 en traits mixtes, un tube 15 générateur d'une cible synthétique qui renvoie l'image de cette cible à travers l'objectif 14, pour un miroir fixe 16 et un miroir semi-transparent 17, interposé entre le miroir 13 et l'objectif 14 sur le trajet du faisceau de projection de l'image de paysage.

Le système de projection exploite une fraction seulement de la reproduction de paysage 7, dans une fenêtre immatérielle qui est délimitée par le faisceau lumineux. Cette fraction est celle qui, suivant l'orientation donnée au tambour autour de son axe, se trouve face au condenseur 10, sur la même direction radiale par raport au tambour que l'écran 3. On comprend donc que par rotation du tambour 4 on sélectionne cette fraction sur n'importe quelle zone de la reproduction 7. Il s'agit donc, sur cette reproduction, d'un déplacement horizontal, dans un sens ou dans l'autre, de la fraction à partir de laquelle est formée l'image de paysage projetée sur l'écran.

Sur le trajet du faisceau lumineux, le miroir 12 est fixe, mais le miroir 13 est au contraire mobile autour d'un axe horizontal 18. Sa rotation est commandée par un servo-moteur 19 qui reçoit des signaux de commande du calculateur électronique associé au simulateur. Ce servo-moteur assure le pilotage de la compensation en site. On comprend, en effet, qu'il permet de déplacer, verticalement, le centre de la partie d'image projetée dans le cadre de l'écran 3. La partie se trouvant en dehors de cet écran ne sera pas vue par le tireur. La hauteur de la fraction d'image sélectionnée sur le tambour est suffisante pour que la partie sélectionnée ensuite verticalement, au moyen de la rotation du miroir 13, puisse être déplacée par rapport à l'écran sur, une distance correspondant, par exemple, à 30 degrés de débattement en site.

Au niveau du simulateur, on dispose, de manière classique, de signaux traduisant les déplacements de l'axe de visée de l'arme, en gisement comme en site. Ces signaux sont, en effet, utilisés dans la simulation elle-même, par le calculateur du simulateur, pour déterminer les caractéristiques du tir et évaluer la qualité de la visée par comparaison à un pointage estimé correct. Conformément à l'invention, ces signaux élaborés, à partir de capteurs de mouvements de l'arme, sont également utilisés au niveau de la génération de l'image de paysage pour commander les servomoteurs 6 et 19. Les déplacements de l'image sélectionnée sur la reproduction 7, pour projection sur l'écran 3, sont commandés en sens inverse des déplacements détectés par l'arme de manière à compenser les déplacements en gisement par la commande de la rotation du tambour servo-moteur 6 et à compenser les déplacements en site par la commande des mouvements du miroir 13 (servo-moteur 19).

La même compensation serait obtenue, de manière équivalente, en remplaçant le tambour rotatif par un support rectiligne pouvant être déplacé en translation sur lui-même dans un sens et dans l'autre, support qui peut être également éclairé par transparence avec renvoi sur un miroir orientable disposé dans l'axe médian de ses déplacements.

Sur les figures 2, 3 et 4, on a représenté un simulateur d'entraînement au tir au moyen d'une arme sur tourelle. Dans le cas des figures 2 et 3, le viseur 21 est un viseur réel de l'arme. Dans le cas de la figure 3, il s'agit d'une lunette de tir modifiée 22 intégrant un système de génération de cibles synthétiques, de projectiles et d'impacts fictifs. Dans les trois cas, on voit sur les figures un calculateur 23 qui assure le traitement des signaux d'information et l'élaboration des signaux de commande. C'est pourquoi, il apparaît relié d'une part à un pupitre de commande 26, d'autre part à des capteurs 24 et 25 qui détectent les déplacements de l'axe de visée donnés à l'arme, respectivement en gisement et en site. Il est également relié au générateur d'images de paysage 1 tel que décrit précédemment.

Dans le cas de la figure 2, le générateur d'images de paysage est représenté en 1, devant un bloc optique 2 qui est de conception classique et relié séparément au calculateur 23. Le simulateur, ainsi illustré, peut fonctionner soit pour un entraînement à l'extérieur, seul le bloc optique 2 étant alors exploité, soit également pour un entraînement en salle lorsque le générateur d'images de paysage 1 est utilisé.

Le même générateur d'images de paysage 1 est disposé, dans la variante de la figure 3, directement devant le viseur 22, sans bloc optique intermédiaire. On suppose dans ce cas que, pour un entraînement à l'extérieur sans emploi du générateur 1, le paysage sera produit par simulation dans la lunette de l'arme sous la commande du calculateur 23.

Enfin, la figure 4 illustre le cas où le générateur de paysage 27, disposé devant le viseur réel 21 de l'arme, permet à la fois la génération de l'image de paysage et la superposition d'images synthétiques pour les cibles, les projectiles et/ou les impacts. Le générateur d'images de paysage correspond, dans ce cas, à la variante qui a été décrite à propos de la figure 1.

## Revendications

1. Dispositif générateur d'image pour simulateur de tir d'une arme ayant un axe de visée qui peut être déplacé par un tireur dans une première et une seconde direction, comprenant une reproduction transparente de paysage (7) mobile et des moyens optiques (8, 9, 10) pour produire un faisceau lumineux et projeter sur un écran d'observation (3) par le tireur, une image de paysage partielle de ladite reproduction transparente de paysage, caractérisé en ce qu'il comporte des premiers moyens 6 de commande du déplacement de la reproduction de paysage en réponse à un déplacement de l'axe de visée de l'arme selon la première direction, de façon que la fraction de la reproduction projetée vers l'écran change en relation avec le déplacement de l'axe de visée de l'arme selon ladite première direction, des seconds moyens 19 de sélection d'une partie de la fraction changée de paysage projetée en réponse au deplacement de l'axe de visée de l'arme selon la seconde direction, ladite partie constituant seule ladite image de paysage visible sur l'écran, des troisièmes moyens (17, 16, 15) comprenant un miroir semi-transparent (17) placé dans le faisceau des moyens optiques pour superposer par réflexion sur le miroir semi-transparent, une image synthétique d'au moins une cible, un projectile et/ou un impact, avec ladite image de paysage visible sur l'écran par projection à travers le miroir semi-transparent (17).

2. Dispositif générateur d'image selon la revendication 1, caractérisé en ce que le simulateur de tir de l'arme comprend une unité optique placée de façon adjacente au dispositif de générateur d'image et des capteurs (24, 25) pour détecter le déplacement de l'axe de visée de l'arme et générer des signaux de commande des premiers moyens (6) de commande du déplacement et des seconds moyens (19) de sélection.

3. Dispositif de générateur d'image selon l'une quelconque des revendications précédentes, caractérisé en ce que la reproduction de paysage est montée sur un support mobile horizontalement, ladite première direction correspondant au déplacement de l'axe de visée en gisement.

4. Dispositif générateur d'image suivant la revendication 3, caractérisé en ce que ladite seconde direction de déplacement correspond au déplacement de l'axe de visée en site.

5. Dispositif générateur d'image suivant la revendication 4, caractérisé en ce qu'il comporte un miroir de renvoi du faisceau lumineux assurant la projection, ce miroir (13) étant mobile pour déplacer verticalement le centre de l'image effectivement projetée, de sorte que seule la partie sélectionnée pour compenser les déplacements de l'axe de visée en site soit rendue visible du tireur, sur ledit écran.

## Patentansprüche

1. Bilderzeugungsvorrichtung für einen Waffen-Schießsimulator, der eine Visierachse hat, die durch einen Schützen in eine erste und eine zweite Richtung verstellt werden kann, sowie umfassend eine transparente Reproduktion einer beweglichen Landschaft (7) und optische Mittel (8, 9, 10), um ein Lichtbündel zu bilden und ein Teilbild der Landschaft der genannten trans parenten Landschaft-Reproduktion auf einen Beobachtungsbildschirm (3) zu projizieren, der von dem Schützen beobachtbar ist, dadurch gekennzeichnet, daß die Bilderzeugungsvorrichtung (erstens) Steuervorrichtungen zum Verschieben der Landschaftsreproduktion als Reaktion auf eine Verstellung der Visierachse der Waffe in die erste Richtung besitzt, wobei der Teil oder Abschnitt der Reproduktion, der auf den Bildschirm geworfen wird, sich in Relation zu der Verschiebung der Visierachse der Waffe in besagte erste Richtung verandert, daß die Bilderzeugungsvorrichtung (zweitens) Selektionsvorrichtungen (19) zum Selektieren des Teiles des geanderten Auschnittes der Landschaft besitzt, die als Reaktion auf das Verschieben der Visierachse der Waffe in die zweite Richtung projiziert wird, wobei dieser Teil allein aus dem Teil der Landschaft besteht, der auf dem Bildschirm sichtbar ist, und dadurch gekennzeichnet, daß die Bilderzeugungsvorrichtung (drittens) über Vorrichtungen (17, 16, 15) verfügt, die einen halbtransparanten Spiegel (17) umfassen, der im Weg des Lichtbündels des optischen Gerätes angeordnet sind, so daß durch Reflektion auf den halbtransparanten Spiegel ein synthetisches Bild wenigstens einer Zielscheibe, eines Projektiles und/oder eines Treffers mit dem in Rede stehenden Landschaftsbild, das auf dem Schirm durch Projektion durch den halbtrans parenten Spiegel (17) sichtbar wird, übertragbar ist. 2. Bilderzeugungsvorrichtung nach Anspruch 1, dadurch gekennzeichnet, daß der Waffen-Schießsimulator eine opische Einheit umfaßt, die im Bereich der Bilderzeugungsvorrichtung angeordnet ist, und dadurch gekennzeichnet, daß Fühler (24, 25) vorhanden sind, die das Verstellen der Visierachse der Waffe abtasten und Steuersignale für die Steuervorrichtung (6) und die Selektionsvorrichtung (19) erzeugen.

3. Bilderzeugungsvorrichtung nach einem der vorherigen Ansprüche, dadurch gekennzeichnet, daß die Reproduktion der Landschaft auf einen horizontal beweglichen Support montiert ist, wobei diese erste Verstellrichtung der Verstellung der Visierachse in Seitenwinkel-Richtung ("en gisement") entspricht.

4. Bilderzeugungsvorrichtung nach Anspruch 3, dadurch gekennzeichnet, daß die zweite Richtung der Verstellung Zielachse in Höhenwinkel-Richtung ("en site") entspricht.

5. Bilderzeugungsvorrichtung nach Anspruch 4, dadurch gekennzeichnet, daß sie einen Spiegel zum Zurückwerfen des Projektions-Lichtbündels besitzt, wobei dieser Spiegel (13) mobil ist, um das Zentrum des effektiv projizierten Bildes vertikal zu verstellen, so daß allein der angewahlte Bereich zum Kompensieren des Verschiebens der Visierachse in Höhenwinkel-Richtung für den Schützen auf dem besagten Bildschirm sichtbar ist.

## Claims

1. An image-generating means for a firing simulator on a weapon having a line of sight which can be moved by a marksman in a first and a second direction, comprising a mowable transparent reproduction of a landscape (7) and optical means (8, 9, 10) for producing a light beam and projecting a partial image of the transparent reproduction of a landscape on to a screen (3) for observation by the marksman, the means being characterised in that it comprises first devices (6) for moving the reproduction of a landscape in response to movement of the line of sight of the weapon in a first direction, so that the fraction of the reproduction projected on to the screen changes in relation to the movement of the line of sight of the weapon in the first direction, second means (19) for selecting a part of the changed fraction of landscape projected in response to the movement of the line of sight of the weapon in a second direction, the part alone constituting the image of a landscape visible on the screen, and third means (17, 16, 15) comprising a semi-transparent mirror (17) placed in the beam from the optical means so that a synthetic image of at least one target, one projectile and/or one impact is reflected in the semi-transparent mirror and superposed on the image of a landscape visible on the screen by projection through the semi-transparent mirror (17).

2. An image-generating means according to claim 1, characterised in that the firing simulator in the weapon comprises an optical unit disposed adjacent the image-generating means and pickups (24, 25) for detecting movement of the line of sight of the weapon and for generating signals for actuating the first movement-control means (6) and the second selection means (19).

3. An image-generating means according to any of the preceding claims, characterised in that the reproduction of a landscape is mounted on a horizontally mowable support, the first direction corresponding to movement of the line of sight with regard to lateral deflection.

4. An image generating means according to claim 3, characterised in that the second direction of movement corresponds to movement of the line of sight with regard to angle of sight.

5. An imagegenerating means according to claim 4, characterised in that it comprises a mirror for reflecting the light beam used for projection, the mirror (13) being mowable so as vertically to move the centre of the image which is actually projected, so that only the part selected for compensating movements of the line of sight with respect to the angle of sight is shown on the screen to the marksman.
